# EUROPÄISCHE PATENTSCHRIFT

(11) **EP 2 839 493 B1**
(45) Veröffentlichungstag und Bekanntmachung des Hinweises auf die Patenterteilung: **19.10.2016**
(21) Anmeldenummer: 13712755.1
(22) Anmeldetag: 25.03.2013
(51) Int. Cl.: H01H 9/00

(54) **LASTSTUFENSCHALTER**
ON-LOAD TAP CHANGER
CHANGEUR DE PRISES EN CHARGE

(30) Priorität: 20.04.2012 DE 202012101476 U
(43) Veröffentlichungstag der Anmeldung: 25.02.2015
(73) Patentinhaber: Maschinenfabrik Reinhausen GmbH, 93059 Regensburg (DE)
(72) Erfinder: BIERINGER, Alfred, 94333 Geiselhöring (DE); HAMMER, Christian, 93059 Regensburg (DE); STREMPEL, Rolf, 93051 Regensburg (DE)
(86) Internationale Anmeldenummer: PCT/EP2013/056276
(87) Internationale Veröffentlichungsnummer: WO 2013/156266

(56) Entgegenhaltungen:
- WO-A1-94/02955
- WO-A1-2004/088693
- WO-A1-2011/012181
- DE-C1- 4 237 165
- DE-C1- 19 847 745
- US-A1- 2005 099 741

## Beschreibung

Die vorliegende Erfindung betrifft einen Laststufenschalter zur unterbrechungslosen Umschaltung zwischen verschiedenen Wicklungsanzapfungen eines Stufentransformators gemäß dem Oberbegriff des ersten Patentanspruches.

Laststufenschalter sind seit vielen Jahren zur unterbrechungslosen Umschaltung zwischen verschiedenen Wicklungsanzapfungen von Stufentransformatoren in großen Zahlen weltweit im Einsatz. Sogenannte Reaktorschalter, die besonders in Nord-Amerika verbreitet sind, besitzen eine Umschaltreaktanz, die eine langsame, kontinuierliche Umschaltung ermöglicht. Laststufenschalter nach dem Widerstandsschnellschalt-Prinzip bestehen üblicherweise aus einem Wähler zur leistungslosen Anwahl der jeweiligen Wicklungsanzapfung des Stufentransformators, auf die umgeschaltet werden soll, und einem Lastumschalter zur eigentlichen Umschaltung von der bisherigen auf die neue, vorgewählte Wicklungsanzapfung. Der Lastumschalter weist dazu üblicherweise Schaltkontakte und Widerstandskontakte auf. Die Schaltkontakte dienen dabei zur direkten Verbindung der jeweiligen Wicklungsanzapfung mit der Lastableitung, die Widerstandskontakte zur kurzzeitigen Beschaltung, d. h. Überbrückung mittels eines oder mehrerer Überschaltwiderstände. Die Entwicklungen der letzten Jahre führten jedoch weg von Lastumschaltern mit mechanischen Schaltkontakten im Isolieröl. Stattdessen werden vermehrt Vakuumschaltzellen als Schaltelemente eingesetzt.

Ein derartiger Laststufenschalter mit Vakuumschaltröhren ist beispielsweise aus der DE 10 2009 043 171 A1 offenbart. Hier trägt ein Lastumschalter eine von einem Kraftspeicher antreibbare Antriebswelle mit mindestens einer Kurvenscheibe. Die Kurvenscheibe weist mehrere Steuerkurven auf, wobei zwei an der Kurvenscheibe stirnseitig angeordnete Steuerkurven eine von einer Kreisform abweichende Kontur nach Art von Nocken aufweisen, an der kontaktschlüssig jeweils eine über einen Kipphebel mit einer Vakuumschaltröhre verbundene Rolle geführt wird, die die profilierte Kontur der jeweiligen Steuerkurve abgreift.

Bei einer besonderen Gattung von Laststufenschaltern, den so genannten Lastwählern, sind die beschriebenen Mittel zur Anwahl einer neuen Wicklungsanzapfung und die Mittel zur eigentlichen Lastumschaltung baulich vereinigt und werden gemeinsam betätigt. Üblicherweise sind Stufenschalter nach dem Prinzip der Widerstandsschnellschaltung zur unterbrechungslosen Umschaltung von einer Anzapfung eines Stufentransformators zu einer anderen so aufgebaut, dass die jeweils mit den Ausleitungen der Stufenwicklungen elektrisch in Verbindung stehenden festen Stufenkontakte in einer oder mehreren horizontalen Ebene bzw. Ebenen kreisförmig an einem Isolierstoffgerüst oder -zylinder angeordnet sind und durch von konzentrischen Antriebswellen betätigte drehbare Kontaktbrücken beschaltbar sind. Bei Lastwählern, bei denen die Stufenwahl und die eigentliche Lastumschaltung kombiniert sind, erfolgt die Betätigung der Kontaktbrücken dabei sprungartig nach Auslösung eines von der Antriebswelle des Schalters aufgezogenen Energiespeichers, meist Federkraftspeichers.

DE 42 37 165 C1 bildet die Basis für den Oberbegriff des Anspruchs 1 und beschreibt, abweichend von diesen üblichen Konstruktionen, einen Stufenschalter mit linearer Kontaktbetätigung, wobei die festen Stufenkontakte längs einer Bahn sich in das Innere des Schalters erstrecken und von einem verschiebbaren Schaltmechanismus beschaltbar sind, der wiederum von der Antriebswelle angetrieben wird. Der vertikal verschiebbare Schaltmechanismus besteht dabei aus einem kontinuierlich von der Antriebswelle antreibbaren Aufzugsschlitten, der den neuen festen Stufenkontakt vorwählt, und einem durch den Aufzugsschlitten mittels eines Energiespeichers aufziehbarem Abtriebsteil, das nach Auslösung sprungartig dem Aufzugsschlitten nachläuft und dabei die eigentliche Lastumschaltung von der bisherigen Anzapfung der Stufenwicklung auf die vorgewählte neue Anzapfung vollzieht. Die dazu erforderlichen Schaltelemente sind Bestandteil des Abtriebsteiles.

Aus der DE 198 47 745 C1 ist ein weiterer, auf die Anmelderin zurückgehender, Laststufenschalter mit linear angeordneten Wählerkontakten bekannt geworden. Oberhalb der Wählerkontakte, also örtlich getrennt, befinden sich die den jeweiligen Wählerkontakten einer jeden Phase zugeordneten feststehenden Vakuumschaltröhren zur eigentlichen, sprungartigen Lastumschaltung. Zur Betätigung dieses Laststufenschalters ist ein Federenergiespeicher notwendig, der während seiner Aufzugsbewegung die Wählerkontakte betätigt, als auch die Vakuumschaltelemente durch seine sprungartige Abtriebsbewegung antreibt.

Unabhängig vom konstruktiven Aufbau des Laststufenschalters, also mit rotierendem oder linear bewegbarem Kontaktsystem, bedarf es bei aus dem Stand der Technik bekannten Laststufenschaltern eines Federenergiespeichers zum sprungartigen Umschalten mittels des Kontaktsystems. Aus dem Stand der Technik bekannte Kraftspeicher werden zu Beginn jeder Betätigung des Laststufenschalters von einer Antriebswelle aufgezogen, d. h. gespannt. Die bekannten Kraftspeicher bestehen im Wesentlichen aus einem Aufzugsschlitten und einem Sprungschlitten, zwischen denen Kraftspeicherfedern als Energiespeicher angeordnet sind. Derartige Kraftspeicher sind beispielsweise der DE 198 55 860 C1 sowie der DE 28 06 282 B1 entnehmbar.

Es wird eine anfängliche langsame Drehbewegung der Antriebswelle genutzt, um einen Aufzugsschlitten translatorisch aufzuziehen, um nachfolgend die wiederum translatorische Bewegung des Sprungschlittens in eine rotatorische Hauptbewegung der Abtriebswelle und in eine damit verbundene eigentliche Kontaktbetätigung zu überführen. Diese aufwändige Wandlung einer Drehbewegung in eine translatorische Bewegung und wieder zurück in eine Drehbewegung erfordert einen hohen Platzbedarf der Kraftspeicherkonstruktion innerhalb des Laststufenschalters und zudem eine Vielzahl komplexer einzelner Baugruppen.

WO 2004 088 693 A1 beschreibt einen Stufenschalter, der als Antrieb einen Torque-Motor umfasst, der sowohl den Lastumschalter als auch den Feinwähler direkt betätigt.

Aufgabe der vorliegenden Erfindung ist es daher, einen Laststufenschalter anzugeben, der auf die aufwändige Konstruktion eines Kraftspeichers verzichtet und damit einen deutlich vereinfachten konstruktiven Aufbau bei gleichzeitig erhöhter Betriebssicherheit bietet.

Diese Aufgabe wird durch einen Laststufenschalter gemäß Anspruch 1 gelöst. Die Unteransprüche betreffen dabei besonders vorteilhafte Weiterbildungen der Erfindung.

Die allgemeine erfinderische Idee besteht darin, sowohl die Wählerkontakteinheit, als auch die Schaltmittel zur unterbrechungslosen Lastumschaltung mittels eines gemeinsamen Motorantriebes ohne Zwischenschaltung eines Energiespeichers zu betätigen.

Nach der Erfindung sind die Vakuumschaltröhren direkt an einem Gleitschlitten der jeweiligen Wählerkontakteinheit angeordnet und der Motorantrieb treibt mittels eines Winkelgetriebes eine zentrale Gewindespindel an, die mit mehreren Gleitschlitten in Wirkverbindung steht, wobei jeder Gleitschlitten eine Spindelmutter aufweist und die Gewindespindel mit der Spindelmutter eines jeden Gleitschlittens zusammenwirkt und die Drehbewegung in eine synchrone Längsverschiebung der Gleitschlitten umwandelt, derart, dass dadurch sowohl die beweglichen Wählerkontakte als auch die Vakuumschaltröhren betätigbar sind.

Nach einer bevorzugten Ausführungsform der Erfindung weist der Laststufenschalter ein an der Unterseite des Transformatordeckels befestigtes Getriebemodul auf, das mit dem an der gegenüberliegenden Außenseite des Transformatordeckels angeordneten Motorantrieb zusammenwirkt. Das Getriebemodul weist hierfür ein flanschartiges Dichtmodul auf, das direkt an der Unterseite des Transformatordeckels angeordnet ist und mit dem Motorantrieb lösbar verbunden, insbesondere verschraubt, ist. An dem Getriebemodul ist zudem der gesamte Lastumschalter befestigt. Damit hat das Getriebemodul sowohl die Aufgabe, den Laststufenschalter zu halten, als auch mittels des Dichtmoduls gegenüber der Außenseite des Transformators abzudichten. Verwindungen des Transformatordeckels beim Transport des Trafos werden somit nicht an den Laststufenschalter übertragen. Zudem kann damit ein Anschlussflansch mit überfräster Dichtfläche am Transformatordeckel entfallen. Darüber hinaus bietet diese Art der vorgeschlagenen Befestigung eine für den Transformatorbauer einfache Montage des Laststufenschalters innerhalb des Transformatorkessels.

Nach einer wiederum weiteren Ausführungsform der Erfindung werden die beweglichen Wählerkontakte jeweils in einem Kontaktträger aufgenommen und wirken mit an einer Trägerplatte angeordneten festen Wählerkontakten zusammen, derart, dass die einzelnen festen Wählerkontakte durch eine Längsverschiebung der beweglichen Wählerkontakte samt Gleitschlitten, also der Wählerkontakteinheit, entlang der Führungsstange beschaltbar sind. Durch die Hin- und/oder Herbewegung der Wählerkontakteinheit werden die einzelnen festen Wählerkontakte beschaltet und damit der Regelbereich des Laststufenschalters durchlaufen.

Nachfolgend sind die Erfindung und ihre Vorteile unter Bezugnahme auf die beigefügten Zeichnungen ausführlicher beschrieben. Es zeigen:
- FIG. 1: eine seitliche Perspektivansicht einer weiteren Ausführungsform eines erfindungsgemäßen Laststufenschalters;
- FIG. 2: eine Detailansicht der seitlichen Perspektivansicht nach FIG. 6a.

In FIG. 1 ist ein erfindungsgemäßer Laststufenschalter 1 in einer Perspektivansicht gezeigt, der direkt unterhalb eines nicht gezeigten Transformatordeckels eines ebenfalls nicht näher dargestellten Stufentransformators angeordnet ist. Eine genauere Beschreibung der Bauteile des Laststufenschalters 1 und deren Funktion ist der unten stehenden Beschreibung entnehmbar. Ein derartiger Stufentransformator, der aus dem Stand der Technik hinreichend bekannt ist, umfasst einen mit Isolieröl befüllten Transformatorkessel, in dem an einem Eisenjoch wenigstens eine Wicklung angeordnet ist. Diese Wicklung unterteilt sich in eine Stamm- und eine Regelwicklung, an der mehrere Wicklungsanzapfungen vorgesehen sind, die den Regelbereich bilden. Zudem weist der Laststufenschalter 1 ein an der Unterseite des Transformatordeckels befestigtes Getriebemodul 2 auf, das mit einem an der gegenüberliegenden Außenseite des Transformatordeckels angeordneten Motorantrieb 3 zusammenwirkt. Der Motorantrieb 3 kann dabei beispielsweise als handelsüblicher Schrittmotor ausgebildet sein. Das Getriebemodul 2 umfasst ein flanschartiges Dichtmodul 4, das direkt an der Unterseite des Transformatordeckels angeordnet ist und mit dem Motorantrieb 3 lösbar verbunden, insbesondere verschraubt, ist. An dem Getriebemodul 2 ist damit der gesamte Laststufenschalter 1 gefestigt. Das Getriebemodul 2 erfüllt sowohl die Aufgabe, den Laststufenschalter 1 zu halten, als auch mittels des Dichtmoduls 4 gegenüber der Außenseite des Transformators hermetisch abzudichten. Verwindungen des Transformatordeckels beim Transport des Transformators werden dadurch nicht an den Laststufenschalter 1 übertragen.

Mit dem Getriebemodul 2 mechanisch verbunden ist eine Trägerplatte 5 aus dielektrischem Material, an der die einzelnen Baugruppen des Laststufenschalter 1 befestigbar sind. Die Trägerplatte 5 ist dabei aus elektrisch isolierendem Material gefertigt und dazu ausgebildet, alle wesentlichen Bauteile des Laststufenschalters 1 aufzunehmen. Als Schaltmitteln zur unterbrechungslosen Umschaltung sieht der erfindungsgemäße Laststufenschalter 1 Vakuumschaltröhren 6.1 ... 6.6 vor, wobei jeweils zwei Vakuumschaltröhren 6.1 und 6.2, bzw. 6.3 und 6.4, bzw. 6.5 und 6.6 jeweils einer Phase des Laststufenschalters 1 zugeordnet sind und mit einer entsprechenden Wählerkontakteinheit 7.1 ... 7.3 zusammenwirken. Bei den Vakuumschaltröhren 6.1 ... 6.6 handelt es sich um aus dem Stand der Technik bekannte Schaltmittel mit einem beweglichen Schaltkontakt 8.1 ... 8.6 sowie einem nicht näher dargestellten Festkontakt. Eine jede Wählerkontakteinheit 7.1 ... 7.3 umfasst jeweils mehrere beschaltbare feste Wählerkontakte 10.1 ... 10.5, die elektrisch mit den Wicklungsanzapfungen der Regelwicklung des Stufentransformators verbunden sind, einen Kontaktträger 11.1 ... 11.3 mit jeweils zwei federnd gelagerten, beweglichen Wählerkontakten 12.1 und 12.2 sowie jeweils zwei Vakuumschaltröhren 6.1 ... 6.6, die direkt an einem entsprechenden Gleitschlitten 13.1 ... 13.3 der jeweiligen Wählerkontakteinheit 7.1 ... 7.3 angeordnet sind. Abhängig vom Umschaltprinzip, also nach dem Reaktor- oder Widerstandsschnellschalt-Prinzip, sind dabei Mittelstellungen, in denen der eine bewegliche Wählerkontakt, beispielsweise der bewegliche Wählerkontakt 12.1, den ersten festen Wählerkontakt, beispielweise den festen Wählerkontakt 10.1, und der andere bewegliche Wählerkontakt, beispielsweise der bewegliche Wählerkontakt 12.2, den zum ersten festen Wählerkontakt benachbarten zweiten festen Wählerkontakt, beispielsweise den festen Wählerkontakt 10.2, beschaltet, als stationäre Betriebsstellung des Laststufenschalters 1 zulässig. Damit sind nach dem Rekatorschaltprinzip bei hier 5 dargestellten festen Wählerkontakten 8.1 ... 8.5 neun stationäre Betriebsstellungen möglich, während es bei einem Laststufenschalter 1 nach dem Widerstandschnellschalt-Prinzip, bei dem keine Mittelstellungen zulässig sind, nur 5 stationäre Betriebsstellungen gibt.

In der Abbildung der FIG. 1 gibt es beispielhaft drei Wählerkontakteinheiten 7.1, 7.2 und 7.3; eine jede Wählerkontakteinheit 7.1, 7.2 und 7.3 ist dabei mit einer separaten Phase, also Wicklung, des Stufentransformators verbunden. Der Kontaktträger 11.1 ... 11.3 einer jeden Phase ist dabei an einem Gleitschlitten 13.1 ... 13.3 mechanisch fixiert und bildet zusammen mit diesem eine bauliche Einheit. Aufgenommen wird der Gleitschlitten 13.1 ... 13.3 an einer Schiene 14 sowie an einer, zu der Schiene 14 parallel angeordneten, Gewindespindel 15, derart, dass die einzelnen festen Wählerkontakte 10.1 ... 10.5 durch eine Längsverschiebung der beweglichen Kontakte 12.1 ... 12.3 samt Gleitschlitten 13.1 ... 13.3 entlang der Schiene 14 beschaltbar sind.

Bei dieser Ausführungsform des erfindungsgemäßen Laststufenschalters 1 sind die Schaltmittel zur unterbrechungslosen Umschaltung, also die Vakuumschaltröhren 6.1 ... 6.6, direkt an dem entsprechenden Gleitschlitten 13.1 .. 13.3 der jeweiligen Wählerkontakteinheit 7.1 ... 7.3 angeordnet und samt diesem entlang der Gewindespindel 15 verfahrbar ausgebildet. Eine jede Wählerkontakteinheit 7.1 ... 7.3 hat bei dieser Ausführungsform ihre eigene, in dieser Darstellung nicht sichtbare, Spindelmutter in dem entsprechenden Gleitschlitten 13.1 ... 13. 3 angeordnet, so dass die Wählerkontakteinheiten 7.1 ... 7.3 damit entlang der Gewindespindel 15 synchron verschiebbar ausgebildet sind. Die Gewindespindel 15 ist aus mehreren Teilstücken zusammengebaut und weist zwischen den entsprechenden Teilstücken jeweils ein aus elektrisch isolierendem Material geformtes Kupplungsrohr 17.1 ... 17.2 auf. Zudem ist ein Winkelgetriebe 18 vorgesehen, um die Drehbewegung des Motorantriebs 3 auf die Gewindespindel 15 weiterzugeben. Zwischen dem Motorantrieb 3 und dem Winkelgetriebe 18 ist eine Isolierwelle 19 aus dielektrischem Material angeordnet, die die Drehbewegung des Motorantriebs 3 in das Winkelgetriebe 18 einleitet. Die Festkontakte der an dem entsprechenden Gleitschlitten 13.1 ... 13.3 angeordneten Vakuumschaltröhren 6.1 ... 6.6 sind jeweils mittels Litzen 20.1 ... 20.6 an der Trägerplatte 5 verschraubt und mit nicht dargestellten Überschaltdrosseln bzw. Überschaltwiderständen elektrisch verbunden. Überschaltdrosseln sind nach dem Reaktorschaltprinzip und Überschaltwiderständen nach Widerstandsschnellschaltprinzip vorgesehen. Die beweglichen Schaltkontakte 8.1 ... 8.6 der Vakuumschaltröhren 6.1 ... 6.6 stehen mit einer Kipphebelanordnung 21.1 ... 21.6 in mechanischer Wirkverbindung, die jeweils eine Rolle 22.1 ... 22.6 aufweisen. In eingebauten Zustand der Laststufenschalters 1 sind die beweglichen Schaltkontakte 8.1 ... 8.6 der Vakuumschaltröhren 6.1 ... 6.6 mit den beweglichen Wählerkontakten 12.1 ... 12.2 der zugehörigen Phase elektrisch verbunden. Die entsprechenden Rollen 22.1 ... 22.6 wälzen sich bei einer Längsverschiebung des Gleitschlittens 13.1 ... 13.3 an der Profilierung einer Kulissenschiene 23.1 ... 23.3. entlang, so dass damit die jeweilige Kipphebelanordnung 21.1 ... 21.6 den entsprechenden beweglichen Schaltkontakt 8.1 ... 8.6 der dazugehörigen Vakuumschaltröhre 6.1 ... 6.6 abhängig von der Profilierung der Kulissenschiene 23.1 ... 23.3 beschaltet, d.h. öffnet oder schließet. Die festen Wählerkontakte 10.1 ... 10.5, von denen man in dieser Darstellung nur die festen Wählerkontakte 10.3 ... 10.5 sieht, sind hier direkt an der Trägerplatte 5 angeordnet und auf der hier nicht dargestellten, gegenüberliegenden Seite, der Trägerplatte 5 elektrisch mit den entsprechenden Wicklungsanzapfungen der Regelwicklung des Stufentransformators verbunden.

Zusammenfassend lässt sich feststellen, dass der erfindungsgemäße Laststufenschalter 1 damit sowohl nach dem Reaktorschaltprinzip, als auch nach dem Widerstandsschnellschaltprinzip einsetzbar ist. Abhängig vom zu Grunde liegenden Umschaltprinzip sind bei hier 5 dargestellten festen Wählerkontakten 10.1 ... 10.5 nach dem Reaktorschaltprinzip 9 stationäre Betriebsstellungen zulässig, während bei einem nach dem Widerstandsschnellschaltprinzip aufgebauten erfindungsgemäßen Laststufenschalter 1 lediglich 5 stationäre Betriebsstellungen zulässig sind.

Der erfindungsgemäße Laststufenschalter kann besonders vorteilhaft an Verteiltransformatoren zur Spannungsregelung von Ortsnetzen verwendet werden.

### BEZUGSZEICHEN

- 1: Laststufenschalter
- 2: Getriebemodul
- 3: Motorantrieb
- 4: Dichtmodul
- 5: Trägerplatte
- 6.1 ... 6.6: Vakuumschaltröhre
- 7.1 ... 7.3: Wählerkontakteinheit
- 8.1 ... 8.6: bewegliche Schaltkontakte
- 9.1 ... 9.6: Festkontakte
- 10.1 ... 10.5: feste Wählerkontakte
- 11.1 ... 11.3: Kontaktträger
- 12.1, 12.2: bewegliche Wählerkontakte
- 13.1 ... 13.3: Gleitschlitten
- 14: Schiene
- 15: Gewindespindel
- 17.1 ... 7.2: Kupplungsrohr
- 18: Winkelgetriebe
- 19: Isolierwelle
- 20.1 ... 20.6: Litze
- 21.1 ... 21.6: Kipphebelanordnung
- 22.1 ... 22.6: Rollen
- 23.1 ... 23.3: Kulissenschiene

## Patentansprüche

1. Laststufenschalter (1) zur unterbrechungslosen Umschaltung zwischen verschiedenen Wicklungsanzapfungen eines Stufentransformators, wobei
- mindestens eine Wählerkontakteinheit (7.1, 7.2, 7.3) mit jeweils mehreren festen Wählerkontakten (10.1, 10.2, 10.3, 10.4, 10.5), die jeweils mit den einzelnen Wicklungsanzapfungen elektrisch in Verbindung stehen, längs einer Linie angeordnet ist;
- die festen Wählerkontakte (10.1, 10.2, 10.3, 10.4, 10.5) durch zwei längs verschiebbare bewegliche Wählerkontakte (12.1,12.2) betätigbar sind;
- zur unterbrechungslosen Umschaltung für jede Phase zwei Vakuumschaltröhren (6.1, 6.2, 6.3, 6.4, 6.5, 6.6) vorgesehen sind;
- ein Motorantrieb (3) zur Einleitung einer Antriebbewegung in den Laststufenschalter (1) vorgesehen ist;
**dadurch gekennzeichnet, dass**
- die Wählerkontakteinheiten (7.1 ... 7.3) und die Vakuumschaltröhren (6.1 ... 6.6) mittels des gemeinsamen Motorantriebes (3) betätigbar sind, derart, dass die Einleitung der Antriebbewegung des Motorantriebes (3) auf die Wählerkontakteinheiten (7.1 ... 7.3) und die Vakuumschaltröhren (6.1 ... 6.6) ohne Zwischenschaltung eines mechanischen Energiespeichers erfolgt;
- pro Phase jeweils zwei Vakuumschaltröhren (6.1 und 6.2, 6.3 und 6.4, 6.5 und 6.6) direkt an dem entsprechenden Gleitschlitten (13.1 ... 13.3) der jeweiligen Wählerkontakteinheit (7.1 ... 7.3) angeordnet sind;
- der Motorantrieb (3) mittels eines Winkelgetriebes (18) eine zentrale Gewindespindel (15) antreibt;
- jeder Gleitschlitten (13.1 ... 13.3) eine separate Spindelmutter aufweist;
- die Gewindespindel (15) mit der Spindelmutter eines jeden Gleitschlittens (13.1 ... 13.3) zusammenwirkt und die Drehbewegung in eine synchrone Längsverschiebung der Gleitschlitten (13.1 ... 13.3) umgewandelt wird, derart, dass dadurch sowohl die beweglichen Wählerkontakte (12.1, 12.2) als auch die Vakuumschaltröhren (6.1 ... 6.6) betätigbar sind.

2. Laststufenschalter (1) nach dem vorigen Anspruch, wobei
- der gesamte Lastumschalter (1) mittels eines Getriebemoduls (2) an der Unterseite eines Transformatordeckels angeordnet ist.

3. Laststufenschalter (1) nach dem vorigen Anspruch, wobei
- das Getriebemodul (2) ein flanschartiges Dichtmodul (4) aufweist.

4. Laststufenschalter (1) nach einem der vorigen Ansprüche, wobei
- eine Trägerplatte (5) aus einem dielektrischen Material vorgesehen ist, an der die Wählerkontakteinheiten (7.1 ... 7.3) und die Vakuumschaltröhren (6.1 ... 6.6) angeordnet sind.

5. Lastumschalter nach einem der vorigen Ansprüche, wobei
- die Wählerkontakteinheiten (7.1 ... 7.3) jeweils einen Gleitschlitten (13.1 ... 13.3), einen Kontaktträger (11.1 ... 11.3) sowie bewegliche Wählerkontakte (12.1 ... 12.2) umfasst, die mit mindestens einem festen Wählerkontakt (10.1 ... 10.5) zusammenwirken.

6. Laststufenschalter (1) nach einem der vorigen Ansprüche und Anspruch 4, wobei
- die beweglichen Wählerkontakte (12.1, 12.2) jeweils in einem Kontaktträger (11.1 ... 11.3) aufgenommen werden und mit an der Trägerplatte (5) angeordneten festen Wählerkontakten (10.1 ... 10.5) zusammenwirken.

7. Laststufenschalter (1) nach einem der vorigen Ansprüche, wobei
- die beweglichen Wählerkontakte (12.1 ... 12.2) einer Phase in jeder stationären Betriebsstellung mindestens einen festen Wählerkontakt (10.1 ... 10.5) derselben Phase des Laststufenschalters (1) beschalten.

8. Laststufenschalter (1) nach einem der vorigen Ansprüche, wobei
- jeweils zwei bewegliche Wählerkontakte (12.1, 12.2) in einem Kontaktträger (11.1 ... 11.3) federnd gelagert aufgenommen werden.

9. Laststufenschalter (1) nach einem der vorigen Ansprüche und Anspruch 2, wobei
- die Gewindespindel (15) mehrteilig aufgebaut ist.

10. Laststufenschalter (1) nach einem der vorigen Ansprüche, wobei
- die mehreren Teile der Gewindespindel (15) mittels Kupplungsrohren (17.1, 17.2) drehfest untereinander verbunden sind.

11. Laststufenschalter (1) nach einem der vorigen Ansprüche, wobei
- die Kupplungsrohre (17.1, 17.2) aus dielektrischen Werkstoffen bestehen.

12. Laststufenschalter (1) nach einem der vorigen Ansprüche, wobei
- der bewegliche Schaltkontakt (8.1 ... 8.6) der entsprechenden Vakuumschaltröhre (6.1 ... 6.6) mittels einer Rolle (22.1 ... 22.6), die an einer entsprechenden Kipphebelanordnung (21.1 ... 21.6) vorgesehen ist, mit der Profilierung einer Kulissenschiene (23.1 ... 23.3) in Wirkverbindung steht, derart, dass sich durch eine Längsverschiebung der Wählerkontakteinheit (7.1 ... 7.3) die entsprechende Rolle (22.1 ... 22.6) kontaktschlüssig an der Profilierung der Kulissenschiene (23.1 ... 23.3) entlang rollt, so dass die Kipphebelanordnung (21.1 ... 21.6) die entsprechende Vakuumschaltröhre (6.1 ... 6.6) beschaltet.

13. Laststufenschalter (1) nach dem vorigen Anspruch und Anspruch 4, wobei
- die Kulissenschiene (23.1 ... 23.3) direkt an der Trägerplatte (5) angeordnet ist.

14. Laststufenschalter (1) nach einem der zwei vorigen Ansprüche und Anspruch 4, wobei
- die Kulissenschiene (23.1 ... 23.3) und die Trägerplatte (6) als ein Bauteil ausgebildet sind.

15. Laststufenschalter (1) nach einem der vorigen Ansprüche zur Verwendung der Spannungsregelung eines Verteiltransformators.

## Claims

1. On-load tap changer (1) for uninterrupted switching over between different winding taps of a tapped transformer, wherein
- at least one selector contact unit (7.1, 7.2, 7.3) with a respective plurality of fixed selector contacts (10.1, 10.2, 10.3, 10.4, 10.5), which are respectively electrically connected with the individual winding taps, is arranged along a line;
- the fixed selector contacts (10.1, 10.2, 10.3, 10.4, 10.5) are actuable by two longitudinally displaceable movable selector contacts (12.1, 12.2);
- for the uninterrupted switching over of two vacuum interrupters (6.1, 6.2, 6.3, 6.4, 6.5, 6.6) are provided for each phase;
- a motor drive (3) for introducing a drive movement into the on-load tap changer (1) is provided;
**characterised in that**
- the selector contact units (7.1 ... 7.3) and the vacuum interrupters (6.1 ... 6.6) are so directly actuable by means of the common motor drive (3) that introduction of the drive movement of the motor drive (3) into the selector contact units (7.1.... 7.3) and the vacuum interrupters (6.1 ... 6.6) takes place without interposition of a mechanical energy store;
- two respective vacuum interrupters (6.1 and 6.2, 6.3 and 6.4, 6.5 and 6.6) per phase are directly arranged at the corresponding slide carriage (13.1 ... 13.3) of the respective selector contact unit (7.1 ... 7.3);
- the motor drive (3) drives a central threaded spindle (15) by means of an angle transmission (18);
- each slide carriage (13.1 ... 13.3) has a separate spindle nut and
- the threaded spindle (15) co-operates with the spindle nut of each slide carriage (13.1 ... 13.3) and the rotational movement is so converted into a synchronous longitudinal displacement of the slide carriages (13. 1 ... 13.3) that not only the movable selector contacts (12.1, 12.2), but also the vacuum interrupters (6.1 ... 6.6) are thereby actuable.

2. On-load tap changer (1) according to the preceding claim, wherein
- the entire load changeover switch (1) is arranged by means of a transmission module (2) at the underside of a transformer cover.

3. On-load tap changer (1) according to the preceding claim, wherein
- the transmission module (2) comprises a flange-like sealing module (4).

4. On-load tap changer (1) according to any one of the preceding claims, wherein - a support plate (5) of a dielectric material, at which the selector contact units (7.1 ... 7.3) and the vacuum interrupters (6.1 ... 6.6) are arranged, is provided.

5. On-load tap changer according to any one of the preceding claims, wherein
- the selector contact units (7.1 ... 7.3) each comprise a respective slide carriage (12.1 ... 12.3), a respective contact carrier (11.1 ... 11.3) and respective movable selector contacts (12.1, 12.2) which co-operate with at least one fixed selector contact (10.1 ... 10.5).

6. On-load tap changer (1) according to any one of the preceding claims and claim 4, wherein
- the movable selector contacts (12.1, 12.2) are each received in a contact carrier (11.1 ... 11.3) and co-operate with fixed selector contacts (10.1 ... 10.5) arranged at the support plate (15).

7. On-load tap changer (1) according to any one of the preceding claims, wherein
- the movable selector contacts (12.1, 12.2) of a phase in each stationary operational setting connect at least one fixed selector contact (10.1 ... 10.5) of the same phase of the on-load tap changer (1).

8. On-load tap changer (1) according to any one of the preceding claims, wherein
- in each instance two movable selector contacts (12.1, 12.2) are received in a contact carrier (11.1 ... 11.3) to be resiliently mounted.

9. On-load tap changer (1) according to any one of the preceding claims and claim 2, wherein
- the threaded spindle (15) is of multi-part construction.

10. On-load tap changer (1) according to any one of the preceding claims, wherein
- the several parts of the threaded spindle (15) are interconnected by means of coupling tubes (17.1, 17.2) to be secure against relative rotation.

11. On-load tap changer (1) according to any one of the preceding claims, wherein
- the coupling tubes (17.1, 17.2) consist of dielectric materials.

12. On-load tap changer (1) according to any one of the preceding claims, wherein
- the movable switch contact (8.1 ... 8.6) of the corresponding vacuum interrupter (6.1 ... 6.6) is so disposed in operative connection by means of a roller (22.1 ... 22.6), which is provided at a corresponding rocker arm arrangement (21.1 ... 21.6), with the profiling of a guide rail (23.1 ... 23.3) that through a longitudinal displacement of the selector contact unit (7.1 ... 7.3) the corresponding roller (22.1 ... 22.6) rolls along the profiling of the guide rail (23.1 ... 23.3) with maintained contact, so that the rocker lever arrangement (21.1 ... 21.6) connects the corresponding vacuum interrupter (6.1 ... 6.6).

13. On-load tap changer (1) according to the preceding claim and claim 4, wherein
- the guide rail (23.1 ... 23.3) is arranged directly at the support plate (5).

14. On-load tap changer (1) according to one of the two preceding claims and claim 4, wherein
- the guide rail (23.1 ... 23.3) and the support plate (6) are constructed as one component.

15. On-load tap changer (1) according to any one of the preceding claims for use in voltage regulation of a distributing transformer.

## Revendications

1. Commutateur à gradins en charge (1) pour permettre d'effectuer une commutation sans interruption entre différentes prises d'enroulement d'un transformateur à gradins,
dans lequel
- au moins une unité de contacts de sélecteur (7.1, 7.2, 7.3) ayant respectivement plusieurs contacts de sélecteur fixes (10.1, 10.2, 10.3, 10.4, 10.5) qui sont respectivement en liaison électrique avec les différentes prises d'enroulement est installée le long d'une ligne,
- les contacts de sélecteur fixes (10.1, 10.2, 10.3, 10.4, 10.5) peuvent être actionnés par deux contacts de sélecteur (12.1, 12.2) mobiles en coulissant longitudinalement,
- pour permettre la commutation sans interruption, deux tubes de commutation à vide (6.1, 6.2, 6.3, 6.4, 6.5, 6.6) sont prévus pour chaque phase,
- un entraînement motorisé (3) est prévu pour provoquer un mouvement d'entraînement dans le commutateur à gradins en charge (1),
**caractérisé en ce que**
- les unités de contacts de sélecteur (7.1 ... 7.3) et les tubes de commutation à vide (6.1 ... 6.6) peuvent être actionnés par l'entraînement motorisé commun (3) de sorte que la transmission du mouvement d'entraînement de l'entraînement motorisé (3) aux unités de contacts de sélecteur (7.1 ... 7.3) et aux tubes de commutation à vide (6.1 ... 6.6) s'effectue sans interposition d'un accumulateur d'énergie mécanique,
- pour chacune des phases, deux tubes de commutation à vide (6.1 et 6.2, 6.3 et 6.4, 6.5 et 6.6) sont respectivement installés directement sur des chariots glissants correspondants (13.1 ... 13.3) de l'unité de contacts de sélecteur (7.1 ... 7.3) respective,
- l'entraînement motorisé (3) entraîne une broche filetée médiane (15) au moyen d'une transmission d'angle (18),
- chacun des chariots glissants (13.1 ... 13.3) a un écrou de broche indépendant,
- la broche filetée (15) coopère avec l'écrou de broche de chaque chariot glissant (13.1 ... 13.3) et le mouvement de rotation est transformé en un coulissement longitudinal synchrone des chariots glissants (13.1 ... 13.3) de façon à pouvoir actionner ainsi les contacts de sélecteur mobiles (12.1, 12.2) et également les tubes de commutation (6.1 ... 6.6).

2. Commutateur à gradins en charge (1) conforme à la revendication précédente,
**caractérisé en ce que**
l'ensemble de ce commutateur (1) est monté au moyen d'un module de transmission (2) sur la face inférieure d'un couvercle de transformateur.

3. Commutateur à gradins en charge (1) conforme à la revendication précédente,
dans lequel
le module de transmission (2) comporte un module d'étanchéité (4) en forme de bride.

4. Commutateur à gradins en charge (1) conforme à l'une des revendications précédentes,
dans lequel
il est prévu un plateau support (5) en un matériau diélectrique, sur lequel sont montés les unités de contacts de sélecteur (7.1 ... 7.3) et les tubes de commutation à vide (6.1 ... 6.6).

5. Commutateur à gradins en charge (1) conforme à l'une des revendications précédentes,
dans lequel
les unités de contacts de sélecteur (7.1 ... 7.3) comportent chacune un chariot glissant (13.1 ... 13.3), un porte contacts (11.1 ... 11.3) ainsi que des contacts de sélecteur mobiles (12.1 ... 12.2) qui coopèrent avec au moins un contact de commutateur fixe (10.1 ... 10.5).

6. Commutateur à gradins en charge (1) conforme à l'une des revendications précédentes et à la revendication 4,
dans lequel
les contacts de sélecteur mobiles (12.1, 12.2) sont chacun reçus dans un porte contacts (11.1 ... 11.3) et coopèrent avec des contacts de sélecteur fixes (10.1... 10.5) installés sur le plateau support (5).

7. Commutateur à gradins en charge (1) conforme à l'une des revendications précédentes,
dans lequel
les contacts de sélecteur mobiles (12.1 ... 12.2) d'une phase branchent, dans chaque position de fonctionnement stationnaire, au moins un contact de sélecteur fixe (10.1 ... 10.5) de la même phase du commutateur à gradins en charge (1).

8. Commutateur à gradins en charge (1) conforme à l'une des revendications précédentes,
dans lequel
deux contacts de sélecteur mobiles respectifs (12.1, 12.2) sont montés élastiquement dans un porte contacts (11.1 ... 11.3).

9. Commutateur à gradins en charge (1) conforme à l'une des revendications précédentes et à la revendication 2,
dans lequel
la broche filetée (15) est réalisée en plusieurs parties.

10. Commutateur à gradins en charge (1) conforme à l'une des revendications précédentes,
dans lequel
les parties de la broche filetée (15) sont reliées solidairement en rotation les unes au dessous des autres au moyen de tubes d'accouplement (17.1, 17.2).

11. Commutateur à gradins en charge (1) conforme à l'une des revendications précédentes,
dans lequel
les tubes d'accouplement (17.1, 17.2) sont réalisés en des matériaux diélectriques.

12. Commutateur à gradins en charge (1) conforme à l'une des revendications précédentes,
dans lequel
les contacts de commutation mobiles (8.1 ... 8.6) des tubes de commutation à vide correspondants (6.1 ... 6.6) sont en liaison fonctionnelle avec le profilage d'un rail à coulisse (23.1 ... 23.3) au moyen d'un galet (22.1 ... 22.6) qui est prévu sur un dispositif à levier basculant (21.1 ... 21.6) correspondant, de sorte que du fait d'un coulissement longitudinal de l'unité de contacts de sélecteur (7.1 ... 7.3), le galet (22,1 ... 22.6) correspondant roule par une liaison par contact le long du profilage du rail à coulisse (23.1 ... 23.3), de sorte que le dispositif à levier basculant (21.1 ... 21.6) branche le tube de commutation à vide (6.1 ... 6.6) correspondant.

13. Commutateur à gradins en charge (1) conforme à l'une des revendications précédentes et à la revendication 4,
dans lequel
le rail à coulisse (23.1 ... 23.3) est directement installé sur le plateau support (5).

14. Commutateur à gradins en charge (1) conforme à l'une des deux revendications précédentes et à la revendication 4,
dans lequel
le rail à coulisse (23.1 ... 23.3) et le plateau support (6) sont réalisés sous la forme d'un élément.

15. Commutateur à gradins en charge (1) conforme à l'une des revendications précédentes, destiné à être utilisé pour réguler la tension d'un transformateur de distribution.
